# EUROPÄISCHE PATENTSCHRIFT

(11) **EP 2 610 413 B1**
(45) Veröffentlichungstag und Bekanntmachung des Hinweises auf die Patenterteilung: **17.06.2015**
(21) Anmeldenummer: 11195771.8
(22) Anmeldetag: 27.12.2011
(51) Int. Cl.: E04B 1/76

(54) **Dübel mit Spannhülse**
Dowel with clamping sleeve
Cheville dotée d'une douille de serrage

(43) Veröffentlichungstag der Anmeldung: 03.07.2013
(73) Patentinhaber: EJOT Baubefestigungen GmbH, 57334 Bad Laasphe (DE)
(72) Erfinder: Dratschmidt, Frank Dr., 57319 Bad Berleburg (DE); Knebel, Ulrich, 57319 Bad Berleburg-Berghausen (DE)
(74) Vertreter: Hohgardt, Martin

(56) Entgegenhaltungen:
- DE-A1- 4 311 144
- DE-A1- 19 505 841
- DE-A1- 19 947 913

## Beschreibung

Die vorliegende Erfindung betrifft ein Halteelement insbesondere für die Befestigung von Dämmstoffplatten und ein Verfahren zur Herstellung eines derartigen Halteelements.

Halteelemente für die Befestigung von Dämmstoffplatten oder anderen Gegenständen, die teilweise auch als Dübel bezeichnet werden, weisen häufig einen Teller und einen an dem Teller angeordneten Schaft auf. Zur Montage des Halteelements wird ein Ende des Schafts in einer Öffnung angeordnet, die sich in einem Untergrund, beispielsweise in einer Mauer befinden kann auf der die Dämmstoffplatte befestigt werden soll. Der Teller des Halteelements liegt dann auf der Oberfläche der Dämmstoffplatte.

Derartige Halteelemente werden im Stand der Technik mit verschiedenen Mitteln in dem Untergrund fixiert. Diese Fixierung kann mit Hilfe einer Schraube oder einem Nagel aus Metall stattfinden. Derartige metallische Befestigungselemente haben allerdings den Nachteil, dass sie als thermische Brücke dienen können und somit die Qualität der Dämmung reduziert wird. Aus diesem Grund gibt es verschiedene Ansätze zusätzliches Dämmmaterial oberhalb des metallischen Befestigungselements anzuordnen. In EP 0 765 979 B1 wird hierfür der Kopf eines metallischen Grundkörpers durch einen Kunststoffmantel gebildet. Alternativ wird, wie zum Beispiel in EP 2 049 745 B1 beschrieben, ein Befestigungselement aus Kunststoff verwendet. DE 43 11 144 A1 beschreibt ein Befestigungselement mit einer Spannhülse, die einen eingetriebenen Nagel klemmend umgreift. Derartige Halteelemente haben allerdings den Nachteil, dass sie aufwendig herzustellen sind, da immer mindestens zwei separate Teile benötigt werden. Darüber hinaus ist bei derartigen Halteelementen die Montage durch die mehreren Elemente relativ aufwendig.

Die Aufgabe der vorliegenden Erfindung ist daher ein Halteelement bereitzustellen, mit dem Dämmstoffplatten einfach und sicher befestigt werden können. Darüber hinaus besteht die Aufgabe der vorliegenden Erfindung darin ein Herstellungsverfahren für ein derartiges Halteelement bereit zu stellen, mit dem es einfach und günstig hergestellt werden kann.

Diese Aufgaben werden erfindungsgemäß durch das Halteelement gemäß dem unabhängigen Anspruch 1 und durch das Herstellungsverfahren gemäß dem unabhängigen Anspruch 11 gelöst.

Das erfindungsgemäße Halteelement insbesondere für die Befestigung von Dämmstoffplatten weist einen Teller und einen an dem Teller angeordneten Schaft auf. Darüber hinaus enthält das Halteelement noch eine Spannhülse. Diese Spannhülse ist in dem Schaft angeordnet und der Schaft umschließt zumindest die äußere Oberfläche der Spannhülse.

Dieses erfindungsgemäße Halteelement kann auf einfache Weise montiert werden. Hierfür wird der Schaft des Halteelements beispielsweise durch eine Öffnung in einer Dämmstoffplatte gesteckt und zumindest mit dem vorderen Bereich vor oder in einer Öffnung eines Untergrunds, beispielsweise in einem unter der Dämmstoffplatte liegenden Mauerwerk angeordnet. Der Durchmesser der Öffnung ist kleiner als der Durchmesser des Schafts mit der Spannhülse im Grundzustand, d.h. wenn die Spannhülse nicht zusammengedrückt wird. Durch Ausüben einer Kraft, wie zum Beispiel durch einen Schlag mit einem Hammer auf den Teller des Halteelements, wird das gesamte Halteelement nach vorne bewegt, so dass der Schaft des Halteelements in die Öffnung eindringt beziehungsweise sich tiefer in die Öffnung in dem Untergrund hinein bewegt.

Die Spannhülse ist ein Element, das eine in Umfangrichtung nach außen gerichtete Spannkraft bereitstellt. So eine Spannhülse ist vorzugsweise einstückig. Erfindungsgemäß ist die Spannhülse in einem Schaft angeordnet und der Schaft umschließt zumindest die äußere Oberfläche der Spannhülse.

Während der Schaft des Halteelements mit der Spannhülse in die Öffnung hinein bewegt wird beziehungsweise sich tiefer in die Öffnung hinein bewegt, drückt die Wand der Öffnung die Spannhülse mit dem Schaft zusammen. Die dadurch verursachte nach außen gerichtete Spannkraft drückt dann die Spannhülse zumindest über den Teil des Schafts, der die Spannhülse umschließt, gegen die Innenwand der Öffnung. Durch diese Kraft, wird das Halteelement mit der Öffnung beziehungsweise mit dem die Öffnung bildenden Untergrund verbunden. Somit wird die durch das Halteelement gehaltene Dämmstoffplatte an dem Mauerwerk befestigt.

Die äußere Oberfläche der Spannhülse ist die Fläche, die ohne den umschließenden Schaft die Wand der Öffnung berühren könnte, in der das Halteelement angeordnet wird. Da der Schaft die äußere Oberfläche der Spannhülse umschließt, wird verhindert, dass sich die Wand der Öffnung und die Spannhülse berühren können.

In einer bevorzugten Ausführungsform erstreckt sich die Spannhülse nur in einem Teil des Schafts, vorzugsweise an dem Ende des Schafts, der dem Teller gegenüber liegt. Insbesondere bei der Befestigung von Dämmstoffplatten ist dies der Bereich des Schafts, der in den Untergrund, zum Beispiel das Mauerwerk eindringt und deshalb für eine Befestigung des Halteelements sorgen kann. Durch die Anordnung der Spannhülse nur in diesem Teil des Schafts, wird die Spannkraft genau in dem Bereich bereitgestellt, in dem sie benötigt wird. Dadurch kann das Halteelement günstiger hergestellt werden und eine etwaige thermische Brücke weiter reduziert werden.

Die vorliegende Erfindung wird hauptsächlich in Verbindung mit der Befestigung von Dämmstoffplatten an einem Mauerwerk beschrieben. Es handelt sich hierbei allerdings nur um eine mögliche Verwendung des erfindungsgemäßen Halteelements. Natürlich können mit dem erfindungsgemäßen Halteelement auch andere Gegenstände mit Hilfe einer Öffnung in einem Untergrund an dem Untergrund befestigt werden.

In einer bevorzugten Ausführungsform enthält die Spannhülse Metall. Weiter bevorzugt besteht die Spannhülse aus Metall. Das Metall ist vorzugsweise Stahl. Mit Hilfe des Metalls kann auf einfache Weise die für die Herstellung der Verbindung notwendige Spannkraft bereitgestellt werden. Durch die Anordnung der Spannhülse in dem Schaft des Halteelements, wird gleichzeitig verhindert, dass die Spannhülse korrodieren und somit ihre Spannkraft verlieren kann. Außerdem wird durch diese Anordnung verhindert, dass die Metall enthaltende oder aus Metall bestehende Spannhülse eine thermische Brücke bilden kann.

In einer alternativen bevorzugten Ausführungsform besteht die Spannhülse aus Kunststoff. Vorzugsweise wird für die Spannhülse ein sogenannter hochfester Kunststoff verwendet. Hochfeste Kunststoffe können auf unterschiedliche Arten hergestellt werden. Ein Beispiel ist die Verwendung von Verstärkungsmitteln in einem Kunststoff, wie zum Beispiel Glasfasern. Auch der Teller kann aus einem Kunststoff, vorzugsweise einem hochfesten Kunststoff bestehen. In einer Ausführungsform werden die Spannhülse und der Teller mit einem Kunststoff, vorzugsweise einem hochfesten Kunststoff hergestellt, vorzugsweise als ein Element. Beispielsweise mit Hilfe eines 2K-Verfahrens kann dann ein den Schaft bildender Kunststoff in dem zukünftigen Verankerungsbereich um die Spannhülse gespritzt werden.

Die Spannhülse weist vorzugsweise einen Schlitz auf. Mit Hilfe dieses Schlitzes kann die Spannung der Spannhülse auf eine einfache Weise bereitgestellt werden. Die Spannhülse besteht vorzugsweise aus einem flächigen, zu einer Rinne geformten Metallstück, bei dem zwei Enden fast aneinander stoßen, so dass die beiden Enden zwischen sich einen Schlitz bilden. Dieser Schlitz kann gerade sein und sich parallel zu der Längsterstreckung der rinnenförmigen Spannhülse verlaufen. Der Schlitz kann aber auch andere Formen aufweisen. Er kann zum Beispiel wellenförmig sein oder sich spiralförmig entlang der Spannhülse erstrecken.

Die Spannhülse weist vorzugsweise mehrere Durchbrüche auf. Die Durchbrüche können beispielsweise Öffnungen in der Spannhülse sein. Diese Durchbrüche können ein formschlüssiges Umschließen der Spannhülse durch den Schaft sicherstellen. Alternativ kann die Spannhülse an der äußeren Oberfläche eine gewisse Struktur aufweisen, die zum Beispiel Vorsprünge aufweist. Durch die Durchbrüche und/oder die Struktur kann auch eine bessere Verbindung zwischen der Spannhülse und dem Schaft des Halteelements hergestellt werden.

In einer bevorzugten Ausführungsform, besteht zumindest der Schaft des Halteelements aus Kunststoff. Weiter bevorzugt weist zumindest der Schaft eine Glasfaserverstärkung auf. Der Schaft wird derart hergestellt, dass das Halteelement mit geeigneten Mitteln in eine Öffnung in dem Untergrund hinein bewegt beziehungsweise tiefer in die Öffnung hinein bewegt werden kann. Wenn zum Beispiel das Halteelement mit Hilfe eines Schlags eines Hammers auf den Teller des Halteelements entsprechend nach vorne bewegt werden soll, muss insbesondere der Schaft gegebenenfalls aber auch der Teller derart ausgestaltet sein, dass das gesamte Halteelement durch die von dem Hammer ausgeübte Kraft nach vorne bewegt wird. Hierfür weisen der Schaft und/oder der Teller dann geeignete Verstärkungen auf. Der Fachmann kennt verschiedene Möglichkeiten diese Verstärkungen durch die Ausgestaltung des Halteelements, zum Beispiel mit Hilfe bestimmter Gestaltungselemente, wie zum Beispiel Rippen, oder mit Hilfe von zusätzlichen Materialien zu erzielen.

Erfindungsgemäß ist der Schaft an dem Teller angeordnet, d.h. der Schaft befindet sich zumindest in der Nähe des Tellers. Der Schaft und der Teller des Halteelements können dabei aus dem gleichen Material oder aus unterschiedlichen Materialien hergestellt werden. Der Schaft und der Teller können einstückig gebildet werden oder als zwei separate Elemente, die auf geeignete Weise miteinander verbunden werden können.

In einer bevorzugten Ausführungsform ist der Schaft des Halteelements innen hohl. Durch die hohle Bauweise wird sichergestellt, dass nicht zu viel von dem für die Herstellung des Schafts verwendeten Material benötigt wird und somit das gesamte Halteelement günstig hergestellt werden kann. Mit Hilfe des hohlen Schafts kann das Halteelement aber auch auf andere Weise nach vorne bewegt werden. So kann zum Beispiel ein Schlagstift in diesen Hohlraum eingeführt werden und mit Hilfe dieses Schlagstifts die von einem Hammerschlag bereit gestellte Kraft direkt an die Spannhülse weitergegeben werden.

Vorzugsweise ist der Schaft aber zumindest an einer Stelle geschlossen, d.h. nicht hohl. Alternativ ist der Teller des Halteelements in dem Bereich, der über dem hohlen Innenbereich des Schafts liegt, geschlossen. Hierdurch wird sichergestellt, dass von außen keine Flüssigkeiten zu der Spannhülse vordringen können.

Die Spitze des Halteelements, d.h. das Ende des Schafts, das dem Teller gegenüber liegt, ist vorzugsweise konisch ausgebildet. Mit Hilfe dieser konischen Spitze kann in unterschiedlichen Baustoffen eine ausreichende Montagesicherheit hergestellt werden. Dabei können in der Spitze des Halteelements der Schaft selber, die Spannhülse oder der Schaft und die Spannhülse konisch ausgebildet sein.

In einer bevorzugten Ausführungsform, wird die Spannhülse bei der Herstellung des Halteelements mit dem Werkstoff des Schafts umspritzt. Hierdurch wird verhindert, dass die Oberfläche der Spannhülse den Untergrund berühren kann. Dadurch kann ein Korrodieren der Spannhülse verhindert werden, ohne dass eine Spannhülse aus Edelstahl verwendet werden muss.

Die Aufgabe wird auch durch ein Verfahren zum Herstellen eines Halteelements gelöst, wobei im Rahmen der Herstellung zumindest die äußere Oberfläche einer Spannhülse von einem Schaft, der an einem Teller angeordnet ist, umschlossen wird. Vorzugsweise wird die Spannhülse bei der Herstellung des Halteelements mit dem Material des Schafts umspritzt.

Anhand der beigefügten Zeichnungen wird das erfindungsgemäße Halteelement im Detail veranschaulicht. Es zeigen:
- Figur 1: einen Querschnitt durch ein Beispiel einer Ausführungsform der vorliegenden Erfindung im montierten Zustand,
- Figur 2: einen Querschnitt durch ein Beispiel einer Ausführungsform der vorliegenden Erfindung,
- Figur 3: einen Querschnitt durch ein Beispiel einer anderen Ausführungsform der vorliegenden Erfindung, und
- Figuren 4 bis 8: verschiedene Ansichten von verschiedenen Ausführungsformen von Spannhülsen, wie sie im Rahmen der vorliegenden Erfindung verwendet werden können.

Figur 1 zeigt einen Querschnitt durch eine Ausführungsform des erfindungsgemäßen Halteelements 1 im montierten Zustand. Das erfindungsgemäße Halteelement weist einen Teller 3, einen Schaft 4 und eine Spannhülse 5 auf. In dem in Figur 1 gezeigten Ausführungsbeispiel sind der Teller 3 und der Schaft 4 einstückig ausgestaltet. Wie aber bereits oben erläutert, können der Teller 3 und der Schaft 4 auch zwei unterschiedliche Elemente sein, die beispielsweise für die Montage des Halteelements 1 auf geeignete Weise miteinander verbunden werden. Die Spannhülse 5 ist in dem Schaft 4 des Halteelements 1 angeordnet. Dabei umschließt der Schaft 4 die äußere Oberfläche der Spannhülse 5.

In dem in Figur 1 gezeigten Ausführungsbeispiel, ist die Spannhülse 5 im vorderen Bereich des Schafts 4 angeordnet, dies ist der Teil des Schafts 4, der dem Teller 3 des Halteelements 1 gegenüber liegt und der bei der Montag des Halteelements 1 in eine Öffnung in dem Untergrund 8 eingeführt wird. Im montierten Zustand drückt die Spannhülse 5 gegen die Innenwand der Öffnung in dem Untergrund 8 und sorgt somit für eine gute Befestigung des Halteelements 1 an dem Untergrund 8. Zwischen dem Teller 3 des Halteelements 1 und dem Untergrund 8 kann so eine Dämmstoffplatte 2 befestigt werden.

Die Spannhülse 5 kann aus unterschiedlichen Materialien hergestellt werden. Bevorzugt wird für die Spannhülse 5 ein Metall verwendet, weiter bevorzugt besteht die Spannhülse 5 aus Stahl. Dies ist möglich, da die Spannhülse gemäß der Erfindung zumindest an der äußeren Oberfläche von dem Schaft umschlossen wird. In dem gezeigten Ausführungsbeispiel weist die Spannhülse 5 einen Schlitz 6 auf. Mit Hilfe dieses Schlitzes 6 wird in diesem Ausführungsbeispiel die Spannkraft der Spannhülse 5 bereitgestellt. Für die Anordnung des Schlitzes der Spannhülse zeigen die Figuren 5 bis 8 verschiedene Möglichkeiten.

Darüber hinaus kann die Spannhülse noch Durchbrüche aufweisen. Figur 4b zeigt den Querschnitt eines Beispiels einer Spannhülse 5 mit Durchbrüchen 7. Figur 4a zeigt die in Figur 4b gezeigte Spannhülse 5 im abgewickelten Zustand. In dieser Ausführungsform stehen die Durchbrüche 7 hervor und können so eine feste Verbindung mit dem Schaft 4 des Halteelements 1 eingehen. Die Figuren 4c, 4d und 4e zeigen weitere Beispiele für erfindungsgemäße Spannhülsen 5 im abgewickelten Zustand. Dabei sind in den Figuren 4c und 4d weitere Beispiele für Durchbrüche 7 zu sehen. Figur 4e zeigt im Gegensatz dazu eine erfindungsgemäße Spannhülse 5 mit einer Struktur auf der Oberfläche im abgewickelten Zustand.

Um mit Hilfe des erfindungsgemäßen Halteelements 1 zum Beispiel Dämmstoffplatten 2 an einem Untergrund 8 befestigen zu können, kann die Dämmstoffplatte 2 beispielsweise eine Öffnung aufweisen, durch die das Halteelement 1 geführt wird. Alternativ kann das Halteelement 1 beispielsweise zwischen zwei Dämmstoffplatten 2 angeordnet werden, so dass ungefähr eine Hälfte des Tellers 3 jeweils eine Dämmstoffplatte 2 an dem Untergrund 8 befestigt.

Zwischen der Dämmstoffplatte 2 und dem Untergrund 8 können weitere Schichten vorliegen. So kann zum Beispiel, wie in Figur 1 gezeigt, im Bereich der Öffnung im Untergrund 8 eine Klebeschicht 9 aufgetragen sein.

Zusätzliche Schichten können zum Beispiel auch noch auf dem Teller 3 und/oder der Dämmstoffplatte 2 aufgetragen sein. In dem in Figur 1 gezeigten Ausführungsbeispiel ist dies eine Bewehrungs- beziehungsweise Armierungsschicht 10. Darüber befindet sich in diesem Ausführungsbeispiel noch eine Schicht aus Putz 11.

Zur Befestigung der Dämmstoffplatte 2 an dem Untergrund 8, wird in einem Beispiel das erfindungsgemäß Halteelement 1 durch eine Öffnung in der Dämmstoffplatte 2 geschoben, so dass die Spitze des Schafts 4 des Halteelements 1 vor einer Öffnung in dem Untergrund 8 angeordnet ist. Durch die Spannkraft der Spannhülse 5 ist dieser Bereich des Schafts so breit, dass er nicht ohne weiteres in der Öffnung in dem Untergrund 8 angeordnet werden kann. Durch Ausüben einer Kraft, zum Beispiel durch Schlagen mit einem Hammer auf den Teller 3 des Halteelements 1, wird die Spannhülse 5 gegen die Wände der Öffnung in dem Untergrund 8 gedrückt und somit zusammen gedrückt, so dass zumindest der vordere Teil des Schafts 4 und der darin befindliche Teil der Spannhülse 5 in die Öffnung in dem Untergrund 8 bewegt werden kann. Durch die Spannkraft der Spannhülse 5 werden die Spannhülse 5 und der die äußere Oberfläche der Spannhülse 5 umschließende Teil des Schafts 4 gegen die Wände der Öffnung in dem Untergrund 8 gedrückt. Durch diese Kraft wird das Halteelement 1 in dem Untergrund 8 fest gehalten.

Die Figuren 2 und 3 zeigen zwei alternative Ausführungsformen des erfindungsgemäßen Halteelements. In Figur 2 ist der Schaft 4 des Halteelements hohl, während der Schaft in Figur 3 keinen Hohlraum aufweist.

## Patentansprüche

1. Ein Halteelement (1) insbesondere für die Befestigung von Dämmstoffplatten (2) an einem Untergrund (8), wobei das Halteelement einen Teller (3) und einen an dem Teller (3) angeordneten Schaft (4) aufweist, und wobei in dem Schaft (4) eine Spannhülse (5) angeordnet ist und der Schaft (4) zumindest die äußere Oberfläche der Spannhülse (5) umschließt,
**dadurch gekennzeichnet, dass**
die Spannhülse (5) derart in einem Bereich des Schafts (4) angeordnet ist der dem Teller (3) gegenüber liegt, dass dieser Bereich des Schafts (4) beim Bewegen in eine Öffnung des Untergrunds (8) zusammengedrückt wird und die Spannhülse (5) dann dort eine in Umfangrichtung nach außen gerichtete Spannkraft bereitstellt.

2. Das Halteelement (1) gemäß Anspruch 1, **dadurch gekennzeichnet, dass** die Spannhülse (5) aus Metall besteht.

3. Das Halteelement (1) gemäß Anspruch 1, **dadurch gekennzeichnet, dass** die Spannhülse (5) aus einem hochfesten Kunststoff besteht.

4. Das Halteelement (1) gemäß einem der Ansprüche 1 bis 3, **dadurch gekennzeichnet, dass** die Spannhülse (5) einen Schlitz (6) aufweist.

5. Das Halteelement (1) gemäß einem der Ansprüche 1 bis 4, **dadurch gekennzeichnet, dass** die Spannhülse (5) mit mehreren Durchbrüchen (7) versehen ist und/oder Vorsprünge (11) aufweist.

6. Das Halteelement (1) gemäß einem der Ansprüche 1 bis 5, **dadurch gekennzeichnet, dass** der Schaft (4) und/oder der Teller (3) aus Kunststoff bestehen.

7. Das Halteelement (1) gemäß einem der Ansprüche 1 bis 6, **dadurch gekennzeichnet, dass** der Schaft (4) und/oder der Teller (3) eine Glasfaserverstärkung aufweisen.

8. Das Halteelement (1) gemäß einem der Ansprüche 1 bis 7, **dadurch gekennzeichnet, dass** der Schaft (4) zumindest teilweise hohl ist.

9. Das Halteelement (1) gemäß einem der Ansprüche 1 bis 8, **dadurch gekennzeichnet, dass** der Schaft (4) zumindest an dem dem Teller (3) gegenüberliegenden Ende eine konische Form aufweist.

10. Das Halteelement (1) gemäß einem der Ansprüche 1 bis 9, **dadurch gekennzeichnet, dass** bei der Herstellung des Halteelements (1) zumindest die äußere Oberfläche der Spannhülse (5) umspritzt wird.

11. Verfahren zum Herstellen eines Halteelements (1), insbesondere für die Befestigung von Dämmstoffplatten (2) an einem Untergrund (8), wobei das Halteelement einen Teller (3), einen an dem Teller (3) angeordneten Schaft (4) und in dem Schaft (4) eine Spannhülse (5) aufweist, wobei der Schaft (4) zumindest die äußere Oberfläche der Spannhülse (5) umschließt, aufweisend:
Anordnen der Spannhülse (5) in einem Bereich des Schafts (4), der dem Teller (3) gegenüber liegt, so dass dieser Bereich des Schafts (4) beim Bewegen in eine Öffnung des Untergrunds (8) zusammengedrückt wird und die Spannhülse (5) dann dort eine in Umfangrichtung nach außen gerichtete Spannkraft bereitstellt.

12. Das Verfahren gemäß Anspruch 11, wobei die Spannhülse (5) bei der Herstellung des Haltelements (1) mit dem Material des Schafts (4) umspritzt wird.

## Claims

1. A fixing element (1), in particular for fastening insulating panels (2) to a substrate (8), wherein the fixing element (1) comprises a plate (3) and a shaft (4) arranged at the plate (3), and wherein a clamping sleeve (5) is arranged in the shaft (4) and the shaft (4) encloses at least the outer surface of the clamping sleeve (5),
**characterized in that**
the clamping sleeve (5) is arranged in an area of the shaft (4) which is opposite to the plate (3) in such a way that this area of the shaft (4) is compressed when it is moved into an opening in the substrate (8) and the clamping sleeve (5) provides then there in circumferential direction an outwardly directed clamping force.

2. The fixing element (1) according to claim 1, **characterized in that** the clamping sleeve (5) consists of metal.

3. The fixing element (1) according to claim 1, **characterized in that** the clamping sleeve (5) consists of high-strength plastics.

4. The fixing element (1) according to one of claims 1 to 3, **characterized in that** the clamping sleeve (5) comprises a slot (6).

5. The fixing element (1) according to any of claims 1 to 4, **characterized in that** the clamping sleeve (5) is provided with several breakthroughs (7) and/or comprises protrusions (11).

6. The fixing element (1) according to any of claims 1 to 5, **characterized in that** the shaft (4) and/or the plate (3) consists of plastics.

7. The fixing element (1) according to any of claims 1 to 6, **characterized in that** the shaft (4) and/or the plate (3) comprise a glass fiber reinforcement.

8. The fixing element (1) according to any of claims 1 to 7, **characterized in that** the shaft (4) is at least partially hollow.

9. The fixing element (1) according to any of claims 1 to 8, **characterized in that** the shaft (4) has a conical form at least at the end which is opposite to plate (3).

10. The fixing element (1) according to any of claims 1 to 9, **characterized in that** during the manufacturing of the fixing element (1) at least the outer surface of the clamping sleeve (5) is extrusion coated.

11. Method for manufacturing a fixing element (1), in particular for fastening insulating panels (2) to a substrate (8), wherein the fixing element comprises a plate (3), a shaft (4) arranged at the plate (3) and a clamping sleeve (5) in the shaft (4), wherein the shaft (4) encloses at least the outer surface of the clamping sleeve (5), comprising:
arranging the clamping sleeve (5) in an area of the shaft (4) which is opposite to the plate (3) such that this area of the shaft (4) is compressed when it is moved into an opening in the substrate (8) and the clamping sleeve (5) provides then there in circumferential direction an outwardly directed clamping force.

12. The method according to claim 11, wherein the clamping sleeve (5) is extrusion coated with the material of the shaft (4) during the manufacturing of the fixing element (1).

## Revendications

1. Élément de retenue (1), en particulier pour la fixation de panneaux de matériau isolant (2) sur un support (8), l'élément de retenue présentant un plateau (3) et une tige (4) disposée sur le plateau (3), un manchon de serrage (5) étant disposé dans la tige (4), et la tige (4) entourant au moins la surface extérieure du manchon de serrage (5), **caractérisé en ce que** le manchon de serrage (5) est disposé dans une zone de la tige (4) qui est opposée au plateau (3), de sorte que cette zone de la tige (4) est comprimée lors du déplacement dans un orifice du support (8) et que le manchon de serrage (5) fournit alors, dans cette zone, une force de serrage dirigée vers l'extérieur dans la direction circonférentielle.

2. Élément de retenue (1) selon la revendication 1, **caractérisé en ce que** le manchon de serrage (5) est constitué de métal.

3. Élément de retenue (1) selon la revendication 1, **caractérisé en ce que** le manchon de serrage (5) est constitué d'une matière plastique à haute résistance.

4. Élément de retenue (1) selon l'une des revendications 1 à 3, **caractérisé en ce que** le manchon de serrage (5) présente une fente (6).

5. Élément de retenue (1) selon l'une des revendications 1 à 4, **caractérisé en ce que** le manchon de serrage (5) est pourvu de plusieurs ouvertures (7) et/ou présente des saillies (11).

6. Élément de retenue (1) selon l'une des revendications 1 à 5, **caractérisé en ce que** la tige (4) et/ou le plateau (3) sont constitués de matière plastique.

7. Élément de retenue (1) selon l'une des revendications 1 à 6, **caractérisé en ce que** la tige (4) et/ou le plateau (3) présentent un renforcement en fibres de verre.

8. Élément de retenue (1) selon l'une des revendications 1 à 7, **caractérisé en ce que** la tige (4) est au moins partiellement creuse.

9. Élément de retenue (1) selon l'une des revendications 1 à 8, **caractérisé en ce que** la tige (4) présente une forme conique au moins à l'extrémité opposée au plateau (3).

10. Élément de retenue (1) selon l'une des revendications 1 à 9, **caractérisé en ce qu'**au moins la surface extérieure du manchon de serrage (5) est enrobée lors de la fabrication de l'élément de retenue (1).

11. Procédé de fabrication d'un élément de retenue (1), en particulier pour la fixation de panneaux de matériau isolant (2) sur un support (8), l'élément de retenue présentant un plateau (3), une tige (4) disposée sur le plateau (3) et un manchon de serrage (5) dans la tige (4), la tige (4) entourant au moins la surface extérieure du manchon de serrage (5), consistant à :
disposer le manchon de serrage (5) dans une zone de la tige (4) qui est opposée au plateau (3), de sorte que cette zone de la tige (4) est comprimée lors du déplacement dans un orifice du support (8) et que le manchon de serrage (5) fournit alors dans cette zone une force de serrage dirigée vers l'extérieur dans la direction circonférentielle.

12. Procédé selon la revendication 11, selon lequel le manchon de serrage (5) est enrobé avec le matériau de la tige (4) lors de la fabrication de l'élément de retenue (1).
